# EUROPÄISCHE PATENTSCHRIFT

(11) **EP 0 427 087 B1**
(45) Veröffentlichungstag und Bekanntmachung des Hinweises auf die Patenterteilung: **07.04.1993**
(21) Anmeldenummer: 90120767.0
(22) Anmeldetag: 30.10.1990
(51) Int. Cl.: F02D 41/30, F02D 41/14

(54) **Nachrüstsatz für Otto-Motoren**
Conversion kit for Otto engines
Set de conversion pour moteurs Otto

(30) Priorität: 04.11.1989 DE 3936820; 18.01.1990 DE 4001334
(43) Veröffentlichungstag der Anmeldung: 15.05.1991
(73) Patentinhaber: GUTMANN MESSTECHNIK AG, CH-6052 Hergiswil (CH)
(72) Erfinder: Gutmann, Kurt, CH-7814 Breisach-Hochstetten (CH)
(74) Vertreter: Patent- und Rechtsanwaltssozietät, Schmitt, Maucher & Börjes

(56) Entgegenhaltungen:
- DE-A- 2 431 559
- FR-A- 2 263 384
- PATENT ABSTRACTS OF JAPAN, Band 7, Nr. 246 (M-253), 2. November 1983;& JP-A-58 133 446 (MEIDENSHA) 09-08-1983
- PATENT ABSTRACTS OF JAPAN, Band 3, Nr. 69 (M-062), 14. Juni 1979;& JP-A-54 47 014 (HITACHI) 13-04-1979
- PATENT ABSTRACTS OF JAPAN, Band 4, Nr. 37 (M-004), 27. März 1980;& JP-A-55 10 081 (TOYOTA) 24-01-1980
- PATENT ABSTRACTS OF JAPAN, Band 4, Nr. 37 (M-004), 27. März 1980;& JP-A-55 10 055 (TOYOTA) 24-01-1980
- PATENT ABSTRACTS OF JAPAN, Band 11, Nr. 392 (M-653), 22. Dezember 1987;& JP-A-62 159 748 (FUJI) 15-07-1987

## Beschreibung

Die Erfindung betrifft einen Nachrüstsatz zum Nachrüsten von Benzineinspritzanlagen für Otto-Motoren mit einem eine Lambda-Sonde aufweisenden, geregelten Katalysator, wobei die Benzineinspritzanlage eine Einspritz-Steuerung mit einem Rechner aufweist, der mit Meßsonden für den Betriebszustand des Motors, z. B. einem Temperaturfühler, einem Saugrohrdruckfühler, einem Ansaugluftfühler und dergleichen in Steuerverbindung steht, gemäß Anspruch 1,1.Teil (vergl. FR-A-2263 384).

Fahrzeuge mit Einspritzmotor können zur Abgasreinigung mit einem geregelten Katalysator nachträglich ausgerüstet werden. Dazu ist bekannt, die vorhandene Einspritz-Steuerung durch eine neue, mit einem Anschluß für eine zum geregelten Katalysator gehörende Lambda-Sonde zu ersetzen. Dies erfordert einen erheblichen Aufwand, zumal in der Regel auch der komplette, die einzelnen Aggregate verbindende Kabelbaum ersetzt werden muß.

Man könnte zwar auch die vorhandene Einspritz-Steuerung entsprechend umbauen. Dies hat jedoch den Nachteil, daß bei Ausfall der Steuerung eine Reparatur nur von wenigen Werkstätten durchgeführt werden könnte und daß eine "Tauschreparatur" mit Austausch der Einspritz-Steuerung nur dann möglich ist, wenn eine passende, ebenfalls umgebaute Steuerung zur Verfügung steht. Hinzu käme, daß auch hierbei der Austausch des Kabelbaumes erforderlich wäre.

Aus der FR-A-2 263 384 ist bereits ein System zur Regelung der Einspritzdauer bei Verbrennungsmotoren bekannt, durch das die von einer Einspritz-Steuerung kommenden Einspritz-Steuersignale verändert werden können. Diese Zusatzsteuerung ist der Einspritzsteuerung nachgeschaltet. Nachteilig ist hierbei unter anderem, daß bei Ausfall der Zusatzsteuerung die Einspritz-Steuersignale unterbrochen werden und der Motor stehenbleibt.

Aufgabe der vorliegenden Erfindung ist es, einen Nachrüstsatz für Einspritz-Otto-Motoren zu schaffen, der in Verbindung mit der serienmäßig eingebauten, unveränderten Einspritzsteuerung sowie einem nachgerüsteten handelsüblichen Katalysator mit Lambda-Sonde eine Abgasreinigungsanlage mit geregeltem Drei-Wege-Katalysator ergibt, die eine erhebliche Reduzierung der Schafstoffemission ergibt. Dieser Nachrüstsatz soll so ausgebildet sein, daß der nachträgliche Einbau problemlos in kurzer Zeit und somit auch kostengünstig vorgenommen werden kann.

Zur Lösung dieser Aufgabe sind beim Gegenstand nach Anspruch 1, 1.Teil die Merkmale aus den 2.Teil dieses Anspruchs vorgeschen.

Mit Hilfe eines Zusatzrechners wird das für die Einspritz-Steuerung an sich "unverständliche" Meßsignal der Lambda-Sonde umgesetzt in eine Größe, die von der vorhandenen Steuerung ausgewertet werden kann. Da die Gemischaufbereitung durch die Steuerung unter anderem z. B. in Abhängigkeit von der Betriebstemperatur des Motors erfolgt, kann dem vom Temperaturfühler, dem Saugrohrdruckfühler usw. kommenden Meßwert ein Korrekturwert überlagert werden, so daß der dann veränderte Meßwert eine entsprechende Reaktion der Einspritz-Steuerung auslösen kann. Dabei wird die Meßwertänderung so vorgenommen, daß sich der für ein optimales Arbeiten des Katalysators erforderliche Lambdawert 1 entsprechend einem Luft-Kraftstoff-Verhältnis von 14,6 : 1 mit gegebenenfalls geringen Toleranzabweichungen einstellt. Dementsprechend wird beispielsweise bei Luftüberschuß, woraus sich ein Lambda-Wert größer als 1 ergibt, bei Verwendung der Motortemperatur als zu "manipulierendes" Meßsignal, der tatsächlich gemessene Betriebs-Temperaturwert des Motors durch den überlagerten Korrekturwert zu niedrigeren Werten verändert, worauf die Einspritz-Steuerung mit einer Kraftstoffanreicherung des Gemisches reagiert. Dies wiederum führt zu einer Verkleinerung des Lambdawertes. Die Nachregelung der Einspritz-Steuerung erfolgt somit durch Simulation von an sich "falschen" Meßdaten. Falls der zur Einspritz-Steuerung gehörende Rechner vergleichsweise schnelle, das heißt in kurzen Zeitabständen erfolgende Meßdatenänderungen insbesondere bei seinem die Motortemperatur betreffenden Eingang als Fehler interpretiert, können auch andere Meßsignale, die sich während des Betriebes sowieso in einem vergleichsweise großen Bereich ändern, zur Überlagerung des Meßwertes mit einem Korrekturwert verwendet werden. Anstatt des Temperaturmeßwertes wird in diesem Falle bevorzugt der Ansaugrohrunterdruck-Meßwert verwendet.
Der erfindungsgemäße Nachrüstsatz erfordert keine Eingriffe in das vorhandene System. Der Anschluß erfolgt durch einfaches Umstecken der vorhandenen Verbindungsleitung zwischen den jeweils verwendeten Meßwertfühler und die Einspritz-Steuerung und durch Anschluß an das Bordnetz zur Stromversorgung.
Durch den veränderbaren Widerstand des Zusatzrechners läßt sich der Widerstandswert des jeweiligen Meßkreises beziehungsweise des jeweiligen Meßsonden-Widerstandes vergrößern und somit das Luft-Kraftstoff-Gemisch anfetten. Dabei wird ausgenutzt, daß die Grundeinstellung der vorhandenen Einspritz-Steuerung einen Lambda-Wert größer als 1 ergibt, so daß hier eine Regelung zu größeren Meßkreis-Widerstandswerten, z. B. entsprechend der Simulation niedrigerer Betriebstemperaturwerte, genügt.
Gegebenenfalls läßt sich auch die vorhandene Grundeinstellung entsprechend korrigieren.
Vorteilhaft ist bei dieser Anordnung auch, daß bei einem Defekt des Zusatz-Rechners nicht die Gefahr der vollständigen Abmagerung des Gemisches und damit die Gefahr eines Motorschadens besteht, da bei niederohmigem Wert bis zum Kurzschluß des veränderbaren Widerstandes des Zusatz-Rechners sich im Extremfall die ursprünglichen Verhältnisse wie beim Betrieb alleine mit der serienmäßigen Einspritz-Steuerung einstellen würden. Im umgekehrten Falle würde sich eine für den Motor ungefährliche Gemischanreicherung ergeben.

Nach einer Weiterbildung der Erfindung ist vorgesehen, daß der Zusatzrechner über eine Steuerleitung mit einem Ventil verbunden ist, das sich in einer Verbindungsleitung zwischen dem Tank und dem Benzineinspritzsystem befindet und daß der Zusatzrechner zur Steuerung dieses Ventiles Meßeingänge zumindest für die Motordrehzahl sowie die Motortemperatur aufweist.
Mit Hilfe dieses vom Zusatzrechner gesteuerten Ventiles kann gezielt in Abhängigkeit des jeweiligen Betriebszustandes des Motors, das Ableiten von Benzindämpfen aus dem Tank in das Kraftstoff-Luftgemisch erfolgen, und zwar zweckmäßigerweise dann, wenn die Kohlenwasserstoffemission einen niedrigen Wert hat.

Zusätzliche Ausgestaltungen der Erfindung sind in den weiteren Unteransprüchen aufgeführt. Nachstehend ist die Erfindung anhand der Zeichnung noch näher erläutert.

Die einzige Figur zeigt:
eine schematische Darstellung eines mit einer Benzineinspritzanlage ausgerüsteten Otto-Motors und geregeltem Dreiwege-Katalysator.

Ein in der Figur gezeigter Otto-Motor 1 ist mit einer Benzin-Einspritzanlage 2 ausgerüstet, die mit einer Einspritz-Steuerung 3 verbunden ist. Diese Einspritzsteuerung 3 weist eine Reihe von Meßeingängen 4 auf, wobei die hier zugeführten Meßdaten von einem zur Einspritz-Steuerung 3 gehörenden Rechner verarbeitet werden. Bei diesen Meßeingängen 4 werden beispielsweise Daten betreffend die Drehzahl, den Ansaugrohrunterdruck, die Außentemperatur, die Motortemperatur, die Drosselklappenstellung, die Stellung des Leerlauf-CO-Potentiometers, die Ansauglufttemperatur und dergleichen zugeführt.

Alle diese zugeführten Daten werden verarbeitet und die Benzineinspritzanlage 2 wird dementsprechend durch die Einspritz-Steuerung 3 auf die jeweils für die bestimmten Betriebsverhältnisse optimale Gemischaufbereitung eingestellt.

Bei einem solchen Otto-Motor mit Benzineinspritzanlage soll nun zur Reduzierung der Schadstoffemission ein Drei-Wege-Katalysator nachgerüstet werden. In das Auspuffrohr 5 wird dazu ein Katalysator 6 sowie eine Lambda-Sonde 7 eingebaut. Mit Hilfe der Lambda-sonde ist eine Kontrolle des Luft-Kraftsoffverhältnisses möglich. Wesentlich ist hierbei, daß die Abgaszusammensetzung in einem für die optimale Wirkung des Katalysators erforderlichen Bereich, dem sogenannten Lambdafenster gehalten wird. Die von der Lambda-Sonde 7 kommenden Meßdaten können von der vorhandenen Einspritz-Steuerung nicht verarbeitet werden. Um nun dies zu ermöglichen, weist der erfindungsgemäße Nachrüstsatz zusätzlich zu dem Katalysator 6 und der Lambda-Sonde 7 einen Zusatzrechner 8 auf. Dieser ist einerseits über eine Verbindungsleitung 9 an die Lambda-Sonde 7 und außerdem an eine oder mehrere Verbindungsleitungen zwischen einer die vorgenannten Meßgrößen betreffenden Meßsonde und der Einspritz-Steuerung 3 angeschlossen. Im dargestellten Ausführungsbeispiel ist der Zusatzrechner an die Verbindungsleitung 10 zwischen einem Temperaturfühler 11 am Motor 1 und der Einspritz-Steuerung 3 angeschlossen.

Die Kraftstoff-Einspritzmenge ist stark von der Motortemperatur abhängig. Bei geringerer Motortemperatur wird das Kraftstoff-Luftgemisch angefettet, während bei zunehmender Betriebstemperatur der Luftanteil erhöht und damit das Gemisch abgemagert wird. Dabei wird insbesondere auch bei Verwendung eines Katalysators ein Luft-Kraftstoff-Verhältnis von 14,6 : 1 angestrebt. Dies entspricht einem Lambdawert gleich 1. Mit Hilfe der Lambda-Sonde kann nun kontrolliert werden, ob diese optimale Gemischzusammensetzung vorhanden ist.
Der serienmäßig eingebauten Einspritz-Steuerung 3 wird nun z. B. über die Temperaturmeß-Leitung 10 von dem Zusatzrechner 8 ein überlagertes Korrektursignal zugeführt. Da er u.a. auch in Abhängigkeit dieses Signales die Kraftstoff-Einspritzanlage variieren kann, besteht nun die Möglichkeit, das von der Lambda-Sonde 7 kommende Meßsignal durch den Zusatzrechner 8 umzusetzen und einen Temperaturmeßwert zu simulieren, der die Einspritz-Steuerung 3 veranlaßt, eine Korrektur der Einspritzmenge im Sinne einer Regelung auf einen Lambda-Wert 1 vorzunehmen.
üblicherweise besteht der Temperaturfühler 11 am Motor 1 aus einem temperaturabhängigen Widerstand mit einem negativen Temperaturkoeffizienten. Dies bedeutet, daß mit zunehmender Temperatur der Widerstand des Temperaturfühlers abnimmt. Bevorzugt ist nun vorgesehen, daß innerhalb des Zusatzrechners 8 ein in Reihe zum Temperaturfühler geschalteter, veränderbarer Widerstand - zum Beispiel ein Transistor - vorgesehen ist. Damit kann der Widerstand des Temperatur-Meßkreises vergrößert werden. Eine Vergrößerung des Meßkreiswiderstandes interpretiert die Einspritz-Steuerung 3 jedoch als Temperaturabsenkung und würde dann das Kraftstoff-Luftgemisch anreichern, d. h. die Benzineinspritzmenge vergrößern. In der Praxis genügt die Regelung im Anfettungsbereich, da die Benzineinspritzanlagen bzw. deren Einspritz-Steuerung in der Regel mager eingestellt sind, was einem Lambdawert größer als 1 entsprechen würde. Da man für ein optimales Arbeiten des Katalysators aber einen Lambdawert von 1 anstrebt, ist in jedem Falle eine (geringe) Verschiebung zu einem fetteren Gemisch erforderlich.
Allerdings besteht auch die Möglichkeit, daß dem Temperaturfühler-Widerstand innerhalb des Zusatzrechners 8 ein veränderbarer Widerstand parallel geschaltet ist und daß ein zu dieser Parallelschaltung in Reihe geschalteter, weiterer veränderbarer Widerstand vorgesehen ist. Dadurch kann der Widerstandswert des Temperaturfühlers sowohl zu kleineren als auch zu größeren Werten verändert werden. Wie bereits vorerwähnt, hat es sich jedoch in praktischen Versuchen gezeigt, daß eine Reihenschaltung des Temperaturfühler-Widerstandes und eines veränderbaren Widerstandes als Stellglied für die Simulation der Meßwertänderung genügt.

Der Zusatzrechner beinhaltet neben seinem Regelprogramm vorzugsweise auch ein Not-Programm zur Erzeugung von etwa Lambda gleich 1 entsprechenden Steuersignalen bei Ausfall und/oder Störung der Eingangsmeßsignale. Auch ergibt sich schon systembedingt durch eine Reihenschaltung des Meßsonden-Widerstandes und des veränderbaren Stellglied-Widerstandes ein weiterer Sicherheitsfaktor, da ein unkontrolliertes Abmagern des Motors hierbei nicht auftreten kann. Würde sich bei dem in Reihe geschalteten, veränderbaen Widerstand ein Kurzschluß einstellen, so ergäben sich die gleichen Verhältnisse wie bei der ursprünglichen, serienmäßigen Einstellung. Würde sich der Widerstand zu höheren Werten verändern oder eine Unterbrechung aufweisen, so würde lediglich ein Überfetten des Gemisches erfolgen, was aber beim Motor keinen Schaden hervorrufen würde. Auch läßt sich in diesem Falle auf einfachste Weise durch einfaches Umstecken der Verbindungsleitung 10 der ursprüngliche Zustand wieder herstellen. Gegebenenfalls könnte hierzu auch ein auch vom Laien bedienbarer Umschalter vorgesehen sein.
Wie in der Figur erkennbar, ist der am Ende der4 Verbindungsleitung 10 vorhandene Steckanschluß 12 nicht mehr direkt mit dem Temperaturfühler 11, sondern mit dem Zusatzrechner 8 verbunden, der seinerseits einen Steckanschluß 12a hat, der anstatt des Steckanschlusses 12 mit dem Temperaturfühler 11 verbunden ist. Hieraus wird auch deutlich, daß keinerlei Eingriff in das vorhandene System erforderlich ist.

Um noch strengeren Abgasnormen zu entsprechen, kann der Tank und das Benzineinspritzsystem über eine Leitung miteinander verbunden sein, innerhalb der sich ein Ventil 14 befindet. über dieses Ventil können in bestimmten Betriebssituationen des Motors Benzindämpfe dem Luft-Kraftstoffgemisch beigegeben werden. Innerhalb der Verbindungsleitung zwischen Tank und Benzineinspritzsystem kann zur Bindung von Schadstoffen noch eine Kohleaktivfilter eingesetzt sein. Das Ventil 14 wird von dem Zusatzrechner 8 gesteuert. Der Zusatzrechner 8 ist dazu mit Meßeingängen 15 für die Motordrehzahl sowie einem Meßeingang 16 für die Betriebstemperatur des Motors verbunden. Die Meßeingänge 15 sind im Ausführungsbeispiel an die Zündspule 17 angeschlossen, während der Meßeingang 16 an einen weiteren Temperaturfühler 18, der auch an eine Temperaturanzeige 19 angeschlossen ist, verbunden ist. Aus diesen Meßdaten wird der Betriebszustand erkannt, bei dem Benzindämpfe dem Motor zugeführt werden können. Dies ist dann der Fall, wenn der Kohlenwasserstoffanteil in den Abgasen gering ist.

Wenn das Fahrzeug mit einer Schubschaltung 21 versehen ist, kann der dann vorhandene Drosselklappenschalter mit dem Zusatzurechner 8 verbunden sein, um im Schiebebetrieb Fehlfunktionen zu vermeiden.
Mit 20 ist noch ein Anschluß zur Eigendiagnose des Zusatzrechners 8 bezeichnet.
Der Nachrüstsatz kann zusätzlich zu dem Rechner 8 einen jeweils für den bestimmten Fahrzeugtyp konfektioneierten Kabelbaum mit entsprechenden Steckanschlüssen aufweisen. Dadurch ist in kürzester Zeit ein Einbau dieses Nachrüstsatzes ohne spezielle Kenntnisse durchführbar. Komplizierte Eingriffe in das vorhandene System können dabei vermieden werden.
Ein wesentlicher Vorteil des erfindungsgemäßen Systems besteht noch darin, daß bei Ausfall des Zusatzrechners 8 der Motor nicht stehenbleibt und somit weitergefahren werden kann.

Erwähnt sei noch, daß bei ruckelempfindlichen Motoren die Lambda-Regelung erst bei 1400 bis 1700 Umdrehungen/min einsetzt, da in diesen Drehzahlbereichen z. B. bei Lambda-Werten von 0,98 bis 0,99 nur wenig Stickoxid produziert und Kohlenwasserstoff trotzdem noch gut oxidiert wird.
Der Einfachheit halber ist es zweckmäßig, jeweils nur ein Meßsignal zur Nachregelung der Gemischaufbereitung zu manipulieren. Prinzipiell ist aber auch ein gleichzeitiges Ändern mehrerer Meßdaten und gegebenenfalls auch in unterschiedlichem Maße möglich.

## Patentansprüche

1. Nachrüstsatz zum Nachrüsten von Benzineinspritzanlagen für Otto-Motoren mit einem eine Lambda-Sonde aufweisenden, geregelten Katalysator, wobei die Benzineinspritzanlage eine Einspritz-Steuerung mit einem Rechner aufweist, der mit Meßsonden für den Betriebszustand des Motors, zum Beispiel einen Temperaturfühler, einen Saugrohrdruckfühler, einem Ansauglufttemperaturfühler ugd dergleichen in Steuerverbindung steht, wobei der Nachrüstsatz einen Zusatzrechner (8) aufweist, der an die Lambda-Sonde (7) und außerdem an wenigstens eine Verbindungsleitung (10) zwischen einer Meßsonde und der Einspritz-Steuerung (3) angeschlossen ist zur Veränderung wenigstens eines von einer Meßsonde kommenden Meßsignales im Sinne einer Änderung der Gemischaufbereitung und einer Nachregelung auf ein optimales Luft-Kraftstoff-Verhältnis innerhalb des Lambda-Fensters, daß der Widerstand mindestens einer der Meßsonden bei der Einspritz-Steuerung als Betriebsparameter an einem Eingang des Rechners anliegt, dadurch gekennzeichnet, daß ein veränderbarer Widerstand vorgesehen ist, der in Reihe zu einem einen Betriebsparameter anzeigenden Widerstand einer der Meßsonden geschaltet ist und wobei im Zusatzrechner Mittel vorgesehen sind, den veränderlichen Widerstände derart zu verändern, daß die Einspritz-Steuerung veranlaßt wird, eine Korrektur der Einspritzmenge im Sinne einer Regelung des Lambda-Wertes auf einen Soll-Wert vorzunehmen.

2. Nachrüstsatz nach Anspruch 1, dadurch gekennzeichnet, daß der Zusatzrechner (8) zusätzlich zu dem in Reihe zu einem einen Betriebsparameter anzeigenden Sensor-Widerstand einer der Meßsonden geschalteten, veränderbaren Widerstand einen parallel zum Sensor-Widerstand geschalteten, weiteren veränderbaren Widerstand aufweist und daß diese beiden veränderbaren Widerstände als Stellglieder zur Vergrößerung und Verkleinerung des jeweiligen Sensor-Widerstandes vorgesehen sind.

3. Nachrüstsatz nach einem der Ansprüche 1 oder 2, dadurch gekennzeichnet, daß zur Änderung der Gemischaufbereitung der Zusatzrechner mit einem Motor-Temperaturfühler (11), vorzugsweise mit dem an ein Anzeigeinstrument angeschlossenen Temperaturfühler verbunden ist.

4. Nachrüstsatz nach einem der Ansprüche 1 bis 3, dadurch gekennzeichnet, daß zur Änderung der Gemischaufbereitung der Zusatzrechner (8) an den Saugrohrdruckfühler und/ oder an ein Drosselklappenpotentiometer und/oder an den Ansauglufttemperaturfühler und/oder an das Leerlauf-CO-Potentiometer angeschlossen ist.

5. Nachrüstsatz nach einem der Ansprüche 1 bis 4, dadurch gekennzeichnet, daß der Zusatzrechner (8) über eine Steuerleitung mit einem Ventil (14) verbunden ist, das sich in einer Verbindungsleitung zwischen dem Tank und dem Benzineinspritzsystem befindet und daß der Zusatzrechner (8) zur Steuerung dieses Ventils Meßeingänge (15, 16) zumindet für die Motordrehzahl sowie die Motortemperatur aufweist.

6. Nachrüstsatz nach Anspruch 5, dadurch gekennzeichnet, daß er in der das Ventil (14) aufweisenden Verbindungsleitung einen Kohleaktivfilter zum Zuführen von Benzindämpfen aus dem Tank zum Motor aufweist.

7. Nachrüstsatz nach einem der Ansprüche 1 bis 6, dadurch gekennzeichnet, daß der Zusatzrechner (8) einen Meßeingang zur Erfassung der Schubabschaltung aufweist und dazu vorzugsweise an einen Drosselklappenschalter angeschlossen ist.

8. Nachrüstsatz nach einem der Ansprüche 1 bis 7, dadurch gekennzeichnet, daß er den Zusatzrechner (8) mit einem für bestimmte Fahrzeugtypen konfektionierten Kabelbaum vorzugsweise mit Steckanschlüssen zumindest für den Motor-Wärmefühler (11), den Wärmefühler-Steckanschluß (12) der Einspritz-Steuerung (3) sowie die Lambda-Sonde (7) umfaßt und daß gegebenenfalls weitere Anschlüsse, vorzugsweise Steckanschlüsse für die Zündspule (17) oder dergleichen und für einen insbesondere weiteren vorhandenen Temperaturfühler (18) vorgesehen sind.

9. Nachrüstsatz nach einem der Ansprüche 1 bis 8, dadurch gekennzeichnet, daß der Zusatzrechner (8) neben seinem Regelprogramm ein Not-Programm zur Erzeugung von etwa Lambda gleich 1 ensprechenden Steuersignalen bei Ausfall und/oder Störung der Eingangsmeßsignale beinhaltet.

## Claims

1. A conversion kit for fuel injection systems for Otto engines to be retrofitted with a computer-controlled catalytic converter having a lambda probe, the fuel injection system having an injection control with a computer connected for control to measuring probes for the operating condition of the engine, for example a temperature sensor, an induction manifold pressure sensor, an intake air temperature sensor and the like, the conversion kit having a supplementary computer (8) which is connected to the lambda probe (7) and also to at least one connecting line (10) between a measuring probe and the injection control (3) and serves to change at least one measuring signal coming from a measuring probe in the sense of an alteration of the fuel/air mixing and a readjustement to an optimum air-fuel ratio within the lambda window, the resistor of at least one of the measuring probes in the injection control being applied as an operating parameter to an input of the computer, characterized in that provision is made for a variable resistor connected in series to a resistor which indicates an operating parameter and belongs to one of the measuring probes, and means are provided in the supplementary computer to change the variable resistor in such a way that the injection control is caused to make a correction to the injection amount in the sense of an adjustment of the lambda value to a desired value.

2. A conversion kit as claimed in claim 1, characterized in that in addition to the variable resistor connected in series to a sensor-resistor indicating an operating parameter and belonging to one of the measuring probes, the supplementary computer (8) has a further variable resistor connected in parallel to the sensor-resistor, and that said two variable resistors are provided as control elements to increase or reduce the respective sensor-resistance.

3. A conversion kit as claimed in claim 1 or claim 2, characterized in that to change the fuel/air mixing the supplementary computer is connected to an engine-temperature sensor (11), preferably to the temperature sensor connected to an indicating instrument.

4. A conversion kit as claimed in any one of claims 1 to 3, characterized in that to change the fuel/air mixing the supplementary computer (8) is connected to the induction manifold pressure sensor and/or to a throttle potentiometer and/or to the intake air temperature sensor and/or to the idling-CO-potentiometer.

5. A conversion kit as claimed in any one of claims 1 to 4, characterized in that the supplementary computer (8) is connected via a control line to a valve (14) situated in a connection line between the tank and the fuel injection system and that to control said valve the supplementary computer (8) has measurement inputs (15, 16) at least for the engine speed and engine temperature.

6. A conversion kit as claimed in claim 5, characterized by having in the connecting line presenting the valve (14) an activated carbon filter for supplying petrol vapours from the tank to the engine.

7. A conversion kit as claimed in any one of claims 1 to 6, characterized in that the supplementary computer (8) has a measurement input for detection of overrun fuel cutoff and for that purpose is preferably connected to a throttle switch.

8. A conversion kit as claimed in any one of claims 1 to 7, characterized by including the supplementary computer (8) together with a wiring harness which is preassembled for specific vehicle models and preferably has plug-type connections at least for the engine-temperature sensor (11), the temperature sensor plug-type connection (12) of the injection control (3), as well as the lambda probe (7), and that possibly further connections are provided, preferably plug-type connections for the ignition coil (17) or the like and for a further existing temperature sensor (18).

9. A conversion kit as claimed in any one of claims 1 to 8, characterized in that the supplementary computer (8) has besides its control programme an emergency programme for generation of control signals corresponding approximately to lambda 1 in the event of failure and/or malfunction of the input measuring signals.

## Revendications

1. Lot de conversion pour équiper après coup des équipement d'injection d'essence pour moteurs à explosion d'un pot catalytique réglé, présentant une sonde lambda, l'équipment d'injection d'essence comportant une commande d'injection avec un ordinateur qui est en liaison de commande avec des sondes de mesure pour le régime du moteur, par exemple un capteur de température, un capteur manométrique sur la tubulure d'admission, un capteur pour l'air aspiré et analogues, le lot de conversion comportant un ordinateur auxiliaire (8) raccordé à la sonde lambda (7) et en outre à au moins une ligne de liaison (10) entre une sonde de mesure et la commande d'injection (3), en vue de la modification d'au moins un signal de mesure venant d'une sonde de mesure, dans le sens d'un changement de la préparation du mélange et d'une post-régulation sur un rapport air/carburant optimal à l'intérieur de la fenêtre lambda, la résistance d'au moins une des sondes de mesure pour la commande d'injection étant appliquée en tant que paramètre de fonctionnement à une entrée de l'ordinateur, caractérisé en ce qu'une résistance variable est montée en série avec une résistance, indiquant un paramètre de fonctionnement, d'une des sondes de mesure, et que des moyens sont prévus dans l'ordinateur auxiliaire pour modifier les résistances variables de manière que la commande d'injection soit amenée à corriger la quantité de carburant injectée dans le sens d'une régulation de la valeur lambda sur une valeur de consigne.

2. Lot de conversion selon la revendication 1, caractérisé en ce que, en plus de la résistance variable montée en série avec la résistance de capteur ou de sonde indiquant un paramètre de fonctionnement d'une des sondes de mesure, l'ordinateur auxiliaire (8) comporte une résistance variable supplémentaire montée en parallèle avec la résistance de capteur, et que ces deux résistances variables sont prévues comme des organes de réglage pour augmenter ou diminuer la résistance de capteur utilisée.

3. Lot de conversion selon la revendication 1 ou 2, caractérisé en ce que, pour changer la formation du mélange, l'ordinateur auxiliaire est relié à un capteur de température du moteur (11), de préférence au capteur de température relié à un instrument d'affichage.

4. Lot de conversion selon une des revendications 1 à 3, caractérisé en ce que, pour changer la formation du mélange, l'ordinateur auxiliaire (8) est raccordé au capteur manométrique de la tubulure d'admission et/ou à un potentiomètre couplé au papillon de gaz et/ou au capteur de température de l'air aspiré et/ou au potentiomètre de CO pour la marche au ralenti.

5. Lot de conversion selon une des revendications 1 à 4, caractérisé en ce que l'ordinateur auxiliaire (8) est relié par une ligne de commande à une soupape (14) montée dans une canalisation de liaison entre le réservoir et le système d'injection d'essence et que l'ordinateur auxiliaire présente des entrées de mesure (15, 16), tout au moins pour la vitesse de rotation du moteur ainsi que la température du moteur, pour commander cette soupape.

6. Lot de conversion selon la revendication 5, caractérisé en ce que la canalisation de liaison, présentant la soupape (14), comporte un filtre à charbon actif pour l'amenée de vapeurs d'essence depuis le réservoir au moteur.

7. Lot de conversion selon une des revendications 1 à 6, caractérisé en ce que l'ordinateur auxiliaire (8) présente une entrée de mesure pour surveiller le couplage de poussée et est de préférence raccordé, à cet effet, à un commutateur de papillon.

8. Lot de conversion selon une des revendications 1 à 7, caractérisé en ce qu'il comprend, en plus de l'ordinateur auxiliaire (8), un harnais de câbles confectionné pour des types de véhicules déterminés et pourvu de préférence de connexions à enfichage, au moins pour le capteur de température du moteur (11), et d'un connecteur à enfichage (12) pour le capteur de température de la commande d'injection (3), ainsi que la sonde lambda (7), et que d'autres raccordements, de préférence à enfichage, sont éventuellement prévus pour la bobine d'allumage (17) ou analogue et pour un capteur de température, en particulier un capteur de température supplémentaire (18).

9. Lot de conversion selon une des revendications 1 à 8, caractérisé en ce que l'ordinateur auxiliaire (8) contient, à côté de son programme de réglage, un programme de secours pour la génération de signaux de commande correspondant à l'obtention d'une valeur lambda environ égale à 1 en cas de défaillance et/ou de perturbation des signaux de mesure d'entrée.
